# EUROPÄISCHE PATENTSCHRIFT

(11) **EP 0 483 678 B1**
(45) Veröffentlichungstag und Bekanntmachung des Hinweises auf die Patenterteilung: **21.12.1994**
(21) Anmeldenummer: 91118215.2
(22) Anmeldetag: 25.10.1991
(51) Int. Cl.: F23J 15/00, F22B 37/00

(54) **Dampfkessel**
Steam boiler
Chaudière à vapeur

(30) Priorität: 31.10.1990 AT 2197/90
(43) Veröffentlichungstag der Anmeldung: 06.05.1992
(73) Patentinhaber: JOSEF BERTSCH Gesellschaft m.b.H & Co., A-6700 Bludenz (AT)
(72) Erfinder: Bertsch, Otmar, Dipl.-Ing., A-6700 Bludenz (AT); Schmidt, Konrad, Dipl.-Ing., A-6370 Kitzbühel (AT)
(74) Vertreter: Hefel, Herbert, Dipl.-Ing.

(56) Entgegenhaltungen:
- EP-A- 0 190 463
- EP-A- 0 199 283
- DE-A- 2 733 408
- DE-A- 3 412 499
- PATENT ABSTRACTS OF JAPAN vol. 8, no. 207 (M-327)(1644) 21. September 1984 & JP-A-59 095 315 (HARUO MATSUMURA) 1. Juni 1984

## Beschreibung

Die Erfindung bezieht sich auf einen Dampfkessel mit den Merkmalen des Oberbegriffes des Patentanspruches 1. Ein Dampfkessel dieser Art ist Gegenstand des Dokuments Patent Abstracts of Japan, vol 8, no 207 (M-327)(1644), 21. September 1984.

Es ist bekannt, bei Dampfkesselanlagen die Rauchgase unter anderem zu entsticken, den Gehalt der Stickoxyde im Rauchgas zu verringern, wozu Katalysatoren eingesetzt werden. Die Wirkungsweise dieses bekannten Verfahrens beruht auf der Reaktion der Stickoxyde mit dem in die Rauchgase eingebrachten NH₃ unter Einwirkung des erwähnten Katalysators. Die Effizienz des Katalysators ist dabei temperaturabhängig, die optimale Reaktionstemperatur liegt dabei bei ca. 350° C. Bekannt ist in diesem Zusammenhang ein Verfahren (AT-PS 379 677), bei welchem die Rauchgase durch zwei in Reihe geschaltete Rauchgasnachbehandlungseinrichtungen geführt werden, wobei die Rauchgastemperatur in der zweiten Rauchgasnachbehandlungseinrichtung höher ist als jene in der ersten. Dabei wird die Wärme der Rauchgase zur Wiederaufheizung der Rauchgase und auch zur Luftvorwärmung verwendet. Solche Anlagen sind zwar durchaus geeignet, das in den Katalysator eintretende Rauchgas auf die hier notwendige Reaktionstemperatur zu erhitzen, doch ist der damit verbundene apparative Aufwand außerordentlich groß und damit teuer, so daß solche Einrichtungen nur für große Anlagen überhaupt in Frage kommen. Bei Dampfkesseln für mittlere Leistung, also für Leistungen etwa zwischen 10 bis 30 MW sind solche Anlagen nicht verwendbar, weil sie zu aufwendig und zu kostspielig sind.

Eine andere bekannte Dampfkesselanlage der eingangs erwähnten Art ist in der DE-OS 27 33 408 beschrieben und gezeigt. Bei dieser vorbekannten Konstruktion ist vorgesehen, zum Sekundärvorwärmer eine Nebenschlußleitung anzuordnen, deren Querschnitt temperaturabhängig geregelt wird. Diese Konstruktion wird für nicht zweckmäßig erachtet: die konstruktive Ausführung eines solchen Nebenschlußkanales ist sehr aufwendig und teuer. Vor allem aber fällt auch ein funktioneller Nachteil hier besonders ins Gewicht. Die Nebenschlußleitung ist unmittelbar vor dem Katalysator in den Rauchgaskanal eingeleitet, so daß unmittelbar vor dem Katalysator und über dem Querschnitt des Rauchgaskanales ein starkes Temperaturgefälle herrscht, ist doch davon auszugehen, daß im Sekundärvorwärmer der Rauchgasstrom ein Temperaturgefälle von mehreren hundert Graden erfährt. Der Katalysator wird also über seinen Querschnitt von einem Rauchgasstrom getroffen, der über seinen Querschnitt eine sehr unterschiedliche Temperatur aufweist, wobei nur seitlich noch relativ heißes Rauchgas zuströmt. Um diesen Rauchgasstrom mit über seinen Querschnitt unterschiedlichen Temperaturen vor dem Kondensator durchzumischen, sind hier weder Einrichtungen vorgesehen, noch - unter Berücksichtigung der Strömungsgeschwindigkeit - ist dafür ausreichend Zeit vorhanden.

Die Effizienz der DeNOₓ-Anlage mit einem Katalysator und einer NH₃-Einspritzeinrichtung ist umso besser, je gleichmäßiger die Temperatur des Rauchgases über dem gesamten Querschnitt des Rauchzuges ist; der Katalysator also über seinen gesamten Querschnitt mit Rauchgas gleicher Temperatur angeströmt wird.

Ausgehend von einem Dampfkessel der eingangs genannten Art wird diese Aufgabe in erfindungsgemäßer Weise durch jene Merkmale gelöst, die Gegenstand und Inhalt des Patentanspruches 1 sind. Dank dieses Vorschlages wird das den Rauchrohrzug verlassende Rauchgas, das über den Querschnitt des Rauchzuges bzw. der dem Rauchrohrzug folgenden Kammer unterschiedliche Temperaturen aufweist, intensiv durchmengt und durchmischt, so daß in der Folge der Katalysator über seinen gesamten Querschnitt von Rauchgas mit im wesentlichen gleicher Temperatur angeströmt wird. Zweckmäßige Ausgestaltungen der Erfindung sind in den Unteransprüchen definiert. All diese Maßnahmen dienen ein und demselben Zweck, nämlich die Durchmischung des Rauchgases zu intensivieren, so daß der Katalysator über seinen gesamten Querschnitt mit Rauchgas gleicher Temperatur angeströmt wird.

Die Zeichnung veranschaulicht die Erfindung. Es zeigen:
- Fig. 1: die stirnseitige Ansicht eines drei Züge aufweisenden Dampfkessels mittlerer Leistung (15 MW);
- Fig. 2: einen horizontalen Schnitt nach der Linie II - II in Fig. 1;
- Fig. 3: das katalysatorseitige Ende des Rauchrohrzuges bei geöffneter Kesseltüre in einem gegenüber den Fig. 1 und 2 vergrößerten Maßstab;
- Fig. 4: einen Schnitt nach der Linie IV - IV in Fig. 3;
- Fig. 5: einen Horizonatalschnitt nach der Linie V - V in Fig. 4.

Der über einen Ölbrenner 1 mit Öl befeuerte Heizkessel besitzt ein Flammrohr 2, das endseitig in einen ersten als Wasserrohrzug ausgebildeten Umlenkzug 3 übergeht. An diesen Umlenkzug 3 schließt ein zweiter als Rauchrohrzug 4 ausgebildeter Zug an, wobei die Rohre 5 dieses Zuges 4 im wesentlichen parallel zur Längsachse des Flammrohres 2 verlaufen. Eines dieser Rauchrohre, nämlich das Rauchrohr 6 besitzt einen Durchmesser, der um ein Mehrfaches, beispielsweise um das 6-fache des Durchmessers der anderen Rauchrohre 5 des Rauchrohrzuges 4 beträgt. Der Rauchrohrzug 4 mündet in eine stirnseitig am Dampfkessel angeordnete Kammer 7, die hier mit einer Kesseltüre 8 verschließbar ist.

Das Rauchrohr 6 mit dem vergrößerten Durchmesser liegt dabei im Mittelbereich des Rauchrohrzuges 4. Das kammerseitige Ende des Rauchrohres 6 besitzt einen nach oben gerichteten, pfeifenartigen Ansatz 25 (Fig. 3 und 4), dessen Mündung oberhalb der Drosselklappe 9 Durchbrechungen 26 aufweist. Oberhalb der Mündungsöffnung dieses pfeifenartigen, nach oben gerichteten Ansatzes 25 und mit Abstand von demselben ist ein Lochblech 27 angeordnet, das sich über den gesamten Querschnitt des Rauchrohrzuges 28 erstreckt. Die Mündungsöffnung des pfeifenartigen Ansatzes 25 liegt in bzw. oberhalb der Ebene der obersten Rohre 5 des Rauchrohrzuges 4 (Fig. 3 und 4).

Seitlich dieses pfeifenartigen Ansatzes 25 und mit Abstand von demselben sind Trennbleche 29 angeordnet, die sich über die gesamte Tiefe der Kammern 7 erstrecken und Kammerabschnitte 7′ begrenzen, in welchen ebenfalls Drosselklappen 30 schwenkbar gelagert sind. Diese Drosselklappen liegen in der Ebene der obersten Rohre 5 des Rauchrohrzuges 4 bzw. etwas oberhalb derselben. Die Trennbleche 29 stehen zur Längsmittelebene des den pfeifenartigen Ansatz 25 aufweisenden Rauchrohres 6 im wesentlichen parallel. Sie erstrecken sich bis über die Oberkante des Rauchrohrzuges 4. Die Achsen aller drei Drosselklappen 9 und 30 liegen parallel zueinander und sind durch die Kammertüre 8 hindurchgeführt. Zweckmäßigerweise ist für alle Drosselklappen ein einziger Stellmotor 10 vorgesehen.

Die Kammer 7 geht über in einen ersten ansteigenden Kesselabschnitt 11 und einen daran anschließenden fallenden Kesselabschnitt 12, wobei im fallenden Kesselabschnitt 12 eine NH₃-Einspritzeinrichtung 13 angeordnet ist und mit Abstand darunter der eigentliche Katalysator 14, auf welchen der dritte Kesselzug 15 folgt, der in den Schornstein 16 mündet. Die dem Katalysator 14 vorgeschalteten und nachgeschalteten Züge 4 und 15 sind liegend angeordnet und im wesentlichen parallel zueinander.

Im fallenden Kesselabschnitt 12 zwischen der NH₃-Einspritzeinrichtung 13 und dem Katalysator 14 ist ein Temperaturfühler 17 vorgesehen, der über einen Regler 18, der mit einer Temperaturanzeigeeinrichtung ausgestattet sein kann, mit dem Stellmotor für die Drosselklappen 9 und 30 in Wirkverbindung steht.

Die Funktion der vorstehend beschriebenen Teile des Dampfkessels ergibt sich unmittelbar aus dem Gesagten. Fährt der Kessel auf voller Last, so erreichen die Rauchgase bei geschlossener Drosselklappe 9 den Katalysator 14 mit ca. 350° C. Fährt der Kessel hingegen im Teillastbereich, so sinkt die Rauchgastemperatur erheblich ab und liegt erheblich unterhalb der Betriebstemperatur für den Katalysator, der dann nicht mehr seine optimale Leistungsfähigkeit besitzt. Dank der Erfindung wird nun über den Temperaturfühler 17 dieser Temperaturrückgang über den Regler 18 in der Weise wirksam, daß der Regler 18 den Stellmotor 10 für die Drosseln 9 und 30 aktiviert, und zwar im Sinne einer Öffnung der Drosselklappe 9. Durch das Öffnen der Drosselklappen wird der Durchlaßquerschnitt des dem Katalysator 14 vorgeschalteten Rauchrohrzuges 4, der ja den Strömungswiderstand dieses Zuges bestimmt, verringert, so daß das heiße Rauchgas rascher und mit geringerer Abkühlung den Katalysator 14 erreicht, so daß dessen Betriebstemperatur im wesentlichen konstant gehalten werden kann. Das den Rauchrohrzug 4 verlassende und in die Kammer 7 gelangende Rauchgas hat - über den Querschnitt der Kammer 7 gesehen - recht unterschiedliche Temperaturen. Dank der vorgesehenen erfindungsgemäßen Einrichtung wird das hier befindliche und diesen Abschnitt durchströmende Rauchgas intensiv durchmischt, so daß oberhalb des Lochbleches 27 ein Rauchgas vorliegt, das über den gesamten Querschnitt des Rauchgaskanales eine einheitliche Temperatur besitzt. Wird der Dampfkessel wieder auf höhere Last gefahren, so wird wegen des dadurch bedingten Anstieges der Rauchgastemperatur im Abschnitt 12 über den Temperaturfühler 17, den Regler 18 und den Stellmotor die Drosseln im Sinne einer Schließbewegung betätigt.

### Legende zu den Hinweisziffern

## Patentansprüche

1. Dampfkessel mit mehreren Zügen (3, 4, 15) für mittlere Leistungen und mit einer DeNOₓ-Anlage in Form eines Katalysators (14) und einer NH₃-Einspritzeinrichtung (13) zur Reduzierung der NOₓ-Anteile (Entstickung) im Rauchgas, wobei der Katalysator (14) in Strömungsrichtung der Rauchgase gesehen vor dem letzten Zug (15) des Dampfkessels in einem die Rauchgase abwärts führenden Kesselabschnitt (12) angeordnet ist und der diesem Kesselabschnitt (12) vorgeschaltete Kesselabschnitt in Abhängigkeit der vor dem Katalysator (14) herrschenden Rauchgastemperatur hinsichtlich seines Durchlaßquerschnittes regelbar ist, und zur Steuerung des Durchlaßquerschnittes ein Temperaturfühler (17) vorgesehen ist, der vorzugsweise zwischen der NH₃-Einspritzeinrichtung (13) und dem Katalysator (14) liegt, wobei dieser Durchlaßquerschnitt mit sinkender Rauchgastemperatur vergrößerbar ist und der dem Katalysator (14) vorgeschaltete Kesselabschnitt als Rauchrohrzug (4) ausgebildet ist dadurch gekennzeichnet, daß mindestens einer der diesen Rauchrohrzug bildenden Rauchrohre (6) einen gegenüber den anderen Rauchrohren (5) dieses Zuges vergrößerten Durchmesser aufweist, und der Durchlaßquerschnitt dieses Rauchrohres (6) mittels einer Drosselklappe (9) regelbar ist und das katalysatorseitige Ende des im Durchlaßquerschnitt regelbaren Zuges (4) in eine vorzugsweise mittels einer Tür oder Klappe (8) verschließbare Kammer (7) mündet,
wobei das katalysatorseitige Ende des den vergrößerten Durchmesser aufweisenden Rauchrohres (6) in der Kammer (7) in einen nach oben gerichteten, pfeifenartigen Ansatz (25) übergeht und im Abstand von der Mündungsöffnung dieses pfeifenartigen Ansatzes (25) ein im wesentlichen horizontal liegendes Lochblech (27) vorgesehen ist.

2. Dampfkessel nach Anspruch 1, dadurch gekennzeichnet, daß sich das Lochblech (27) über den gesamten Querschnitt des Rauchzuges erstreckt.

3. Dampfkessel nach Anspruch 1, dadurch gekennzeichnet, daß in der Wandung des pfeifnartigen Ansatzes (25) Durchbrechungen (26) vorgesehen sind.

4. Dampfkessel nach Anspruch 1 oder 3, dadurch gekennzeichnet, daß zu beiden Seiten des pfeifenartigen Ansatzes (25) und mit Abstand von demselben vertikal stehende, sich über die Tiefe des Rauchzuges bzw. der Kammer (7) erstreckende Trennbleche (29) vorgesehen sind, die zur Längsmittelebene des dem pfeifenartigen Ansatz (25) aufweisenden Rauchrohres (6) im wesentlichen parallel stehen.

5. Dampfkessel nach Anspruch 4, dadurch gekennzeichnet, daß sich die Trennbleche (27) bis über die Oberkante des Rauchrohrzuges (4) erstrecken.

6. Dampfkessel nach Anspruch 4 oder 5, dadurch gekennzeichnet, daß in den durch die Trennbleche (27) gebildeten Kammerabschnitten (7′) deren Querschnitte beeinflussende Drosselklappen (30) vorgesehen sind.

7. Dampfkessel nach einem der Ansprüche 1 bis 6, dadurch gekennzeichnet, daß die Achsen aller Drosselklappen (9, 30) parallel zueinander liegen.

8. Dampfkessel nach Anspruch 7, dadurch gekennzeichnet, daß alle Drosselklappen (9, 30) einen gemeinsamen Antrieb aufweisen.

9. Dampfkessel nach Anspruch 1, dadurch gekennzeichnet, daß das den vergrößerten Durchmesser aufweisende Rauchrohr (6) im Mittelbereich des Rauchrohrzuges (4) liegt.

## Claims

1. A steam boiler with a plurality of passes (3, 4, 15) for medium levels of power and with an NOₓ removal installation in the form of a catalyst (14) and a device (13) for injecting NH₃, in order to reduce the proportion of NOₓ in the flue gas (nitrogen removal), wherein the catalyst (14) - seen in the direction of flow of the flue gases - is arranged prior to the last pass (15) in the steam boiler in a portion (12) of the boiler guiding the flue gases downwards, and the boiler portion prior to the aforementioned boiler portion (12) is adjustable with regard to its passage cross-section, in dependence on the temperature of the flue gases prevailing prior to the catalyst (14), and a temperature sensor (17) is provided to control the passage cross-section, and is preferably positioned between the NH₃ injection device (13) and the catalyst (14), it being possible to enlarge the said passage cross-section when the flue gas temperature is falling, and the portion of the boiler prior to the catalyst (14) is formed as a fire- tube pass (4), **characterised in that** at least one of the fire tubes (6) forming the said fire-tube pass has an enlarged diameter in relation to the other fire tubes (5) in the said pass, and the passage cross-section of the said fire tube (6) can be adjusted by means of a butterfly valve (9), and the end near the catalyst of the pass (4) with an adjustable cross-section opens into a chamber (7) which can be closed preferably by means of a door or flap (8), and the end near the catalyst of the fire tube (6) with an enlarged diameter passes - inside the chamber (7) - into a pipe-like projection (25) oriented upwards, and a perforated sheet (27), positioned substantially horizontally, is provided at a distance from the opening of the said pipe-like projection (25).

2. A steam boiler in accordance with claim 1, **characterised in that** the perforated sheet (27) extends over the entire cross-section of the gas pass.

3. A steam boiler in accordance with claim 1, **characterised in that** openings (26) are provided in the wall of the pipe-like projection (25).

4. A steam boiler in accordance with claim 1 or 3, **characterised in that** dividing plates (29) are provided on both sides of the pipe-like projection (25), at a distance therefrom, and are positioned vertically and extend over the depth of the gas pass or the chamber (7), and are substantially parallel to the longitudinal central plane of the fire tube (6) having the pipe-like projection (25).

5. A steam boiler in accordance with claim 4, **characterised in that** the dividing plates (27) extend beyond the upper edge of the fire-tube pass (4).

6. A steam boiler in accordance with claim 4 or 5, **characterised in that** butterfly valves (30) are provided in the chamber portions (7′) formed by the dividing plates (27), and influence the cross-sections thereof.

7. A steam boiler in accordance with one of claims 1 to 6, **characterised in that** the axes of all the butterfly valves (9, 30) are parallel to one another.

8. A steam boiler in accordance with claim 7, **characterised in that** all the butterfly valves (9, 30) have a common drive unit.

9. A steam boiler in accordance with claim 1, **characterised in that** the fire tube (6) with the enlarged diameter is positioned in the central region of the fire-tube pass (4).

## Revendications

1. Générateur de vapeur comportant plusieurs parcours (3, 4, 5) pour capacités moyennes ainsi qu'une installation de déNOₓ sous la forme d'un catalyseur (14) et un dispositif d'injection de NH₃ (13) pour réduire les fractions de NOₓ (dénitruration) dans les gaz de fumée, dans lequel le catalyseur (14), vu dans la direction d'écoulement des gaz de fumée, est agencé devant le dernier parcours (15) du générateur de vapeur dans une section (12) du générateur acheminant les gaz de fumée vers l'aval et la section du générateur disposée en amont de cette section (12) du générateur est réglable en terme de section transversale de passage en fonction de la température de la fumée régnant devant le catalyseur (14), et il est prévu, pour commander la section transversale de passage, un capteur de température (17) qui est situé de préférence entre le dispositif d'injection de NH₃ (13) et le catalyseur (14), cette section transversale de passage pouvant être agrandie en abaissant la température des gaz de fumée et la section de générateur disposée en amont du catalyseur (14) étant conformée en parcours (4) de tubes à fumée, caractérisé en ce qu'au moins un des tubes à fumée (6) formant ce parcours (4) de tubes à fumée présente un diamètre agrandi vis-à-vis des autres tubes à fumée (5) de ce parcours, la section transversale de passage de ce tube à fumée (6) est réglable via un clapet d'étranglement (9) et l'extrémité côté catalyseur du parcours (4) réglable en section transversale débouche dans une chambre (7) qui peut être fermée de préférence par une porte ou un clapet (8), L'extrémité côté catalyseur du tube à fumée (6) présentant le diamètre agrandi situé dans la chambre (7) se convertissant en un appendice (25) en forme de tuyau d'orgue dirigé vers le haut et un tôle perforée (27), disposée en substance horizontalement, étant prévue à distance de l'embouchure de cet appendice en forme de tuyau d'orgue (25).

2. Générateur de vapeur selon la revendication 1, caractérisé en ce que la tôle perforée (27) s'étend sur toute la section transversale du parcours de tubes à fumée.

3. Générateur de vapeur selon la revendication 1, caractérisé en ce qu'il est prévu dans l'appendice en forme de tuyau d'orgue (25) des découpes (26).

4. Générateur de vapeur selon la revendication 1 ou 3, caractérisé en ce qu'il est prévu des tôles séparatrices (29) dressées verticalement des deux côtés de l'appendice en forme de tuyau d'orgue (25) et s'étendant sur la profondeur du parcours de tubes à fumée ou de la chambre (7), qui sont sensiblement parallèles au plan médian longitudinal du tube à fumée (6) présentant l'appendice en forme de tuyau d'orgue (25).

5. Générateur de vapeur selon la revendication 4, caractérisé en ce que les tôles séparatrices (29) s'étendent jusqu'au bord supérieur du parcours de tubes à fumée (4).

6. Générateur de vapeur selon la revendication 4 ou 5, caractérisé en ce qu'il est prévu dans les sections de chambre (7′) formées par les tôles séparatrices (29) des clapets d'étranglement qui influencent leurs sections transversales.

7. Générateur de vapeur selon l'une quelconque des revendications 1 à 6, caractérisé en ce que les axes de tous les clapets d'étranglement (9, 30) sont parallèles l'un à l'autre.

8. Générateur de vapeur selon la revendication 7, caractérisé en ce que tous les clapets d'étranglement (9, 30) présentent un entraînement commun.

9. Générateur de vapeur selon la revendication 1, caractérisé en ce que le tube à fumée (6) présentant le diamètre agrandi se situe dans la zone centrale du parcours de tubes à fumée (4).
